# EUROPÄISCHE PATENTSCHRIFT

(11) **EP 0 308 688 B1**
(45) Veröffentlichungstag und Bekanntmachung des Hinweises auf die Patenterteilung: **15.04.1992**
(21) Anmeldenummer: 88114057.8
(22) Anmeldetag: 29.08.1988
(51) Int. Cl.: B65H 5/24, B65H 1/22

(54) **Rundstapelbogenanleger**
Feeding device for a stack of sheets along a curved path
Dispositif d'alimentation des feuilles autour d'une trajectoire curviligne

(30) Priorität: 25.09.1987 DE 3732419
(43) Veröffentlichungstag der Anmeldung: 29.03.1989
(73) Patentinhaber: Maschinenbau Oppenweiler Binder GmbH & Co., 71570 Oppenweiler (DE)
(72) Erfinder: Heina, Karl-Fritz, D-7157 Murrhardt (DE); Schwarz, Horst, D-7151 Grosserlach-Grab (DE); Weber, Wolfgang, D-7151 Grosserlach (DE)
(74) Vertreter: Finck, Dieter, Dr.Ing.

(56) Entgegenhaltungen:
- DE-A- 1 960 543
- GB-A- 604 653

## Beschreibung

Die Erfindung betrifft einen Rundstapelbogenanleger mit einem Anlegerrahmen, an dem ein oberer Auflegetisch, der mit geschuppten Bogenstapeln beladbar ist und einen ersten Bandförderer mit Rollen aufweist, eine Umlenktrommel, ein unterer Entnahmetisch, der einen zweiten Bandförderer mit Rollen aufweist, dessen Aufnahmeseite gegenüber dem Abgabeabschnitt des ersten Bandförderers angeordnet ist, und im Abstand zueinander angeordnete flexible Führungseinrichtungen zum Andrücken der Bogen an die Umlenktrommel angepaßt an die vorhandene Bogenstapelhöhe angeordnet sind, die mit ihren einen Enden oberhalb des oberen Auflegetisches gehalten sind, wobei sie mit der Umlenktrommel einen Einlaufhohlkeil bilden, und die mit ihren unteren Enden über elastisch dehnbare Elemente jeweils an einer mit dem Anlegerrahmen verbundenen Stange festgelegt sind.

Bei einem solchen, aus der DE-A-1 960 543 bekannten Rundstapelbogenanleger bestehen die flexiblen Führungseinrichtungen zum Andrücken der Bogen an die Umlenktrommel einerseits aus im Abstand über der axialen Länge der Umlenktrommel angeordneten, um Rollen endlos umlaufenden Bändern, von denen einige derart elastisch auslenkbar gehalten sind, daß eine Anpassung an die jeweils vorgegebene Höhe des geschuppten Bogenstapels unter Aufrechterhaltung der Anpreßkraft der Bänder gewährleistet ist. Zusätzlich sind dabei zwischen den aus Bändern bestehenden, endlos umlaufenden Führungseinrichtungen seilförmige Führungen vorgesehen, die mit ihren einen Enden oberhalb des oberen Auflegetisches gehalten sind und mit der Umlenktrommel einen Einlaufhohlkeil bilden, während ihre unteren Enden über Federn mit rahmenseitigen Festpunkten verbunden sind, so daß durch Dehnen dieser Federn sich die seilförmigen Führungen ebenfalls an die Höhe des Bogenstapels anpassen können.

Bei dem bekannten Rundstapelbogenanleger ist die tischseitige Geschwindigkeit des Bogenstapels etwas geringer als die der den Bogenstapel gegen die Umlenktrommel drückenden Bänder, wobei die seilförmigen Führungen aus einem reibungsarmen Material bestehen. Aufgrund dieser Relativgeschwindigkeit zwischen den Bändern und dem Stapel kann es zu einem Aufbruch der Schuppung kommen, was am Entnahmetisch in Form von unregelmäßigen Abständen der Bogen in Erscheinung tritt. Die jeweilige Einstellung einer gleichen Geschwindigkeit, um die Relativgeschwindigkeit auf Null zu verringern, ist sowohl apparativ als auch steuerungstechnisch sehr aufwendig.

Aus der GB-C-604653 ist es ferner bekannt, im Abstand von der Umlenktrommel eines Rundstapelbogenanlegers gekrümmte Führungsglieder vorzusehen, die am Anlegerrahmen befestigt sind. Diese Führungsglieder haben einerseits eine sehr hohe Reibung und ermöglichen ein Anpassen an unterschiedliche Bogenstapelhöhen nur nach Durchführung aufwendiger Einstellarbeiten.

Die der Erfindung zugrunde liegende Aufgabe besteht darin, den Rundstapelbogenanleger der gattungsgemäßen Art so auszubilden, daß ohne großen technischen Aufwand ein Zusammenschieben oder Auseinanderziehen des um die Umlenkrolle umgelenkten geschuppten Bogenstapels vermieden wird.

Diese Aufgabe wird ausgehend von dem Rundstapelbogenanleger der gattungsgemäßen Art dadurch gelöst, daß der zweite Bandförderer an einem Schwenkrahmen sitzt, der am Anlegerrahmen angelenkt und zu der zum ersten Bandförderer gehörenden Umlenktrommel hin vorgespannt ist, daß die flexiblen Führungseinrichtungen die alleinigen Einrichtungen zum Andrücken der Bogen an die Umlenktrommel bilden und mit aus einem Band von zueinander parallel angeordneten Rollen bestehen, die im mittleren Bereich ihrer Längserstreckung eine ringförmige Aussparung aufweisen, wobei in die Aussparungen der Rollen auf der der Umlenktrommel zugewandten Seite der flexiblen Führungseinrichtungen ein Führungsband angeordnet ist, dessen Dicke kleiner ist als die Tiefe der Aussparungen, daß am Schwenkrahmen gegenüber der aufnahmeseitigen Rolle des zweiten Bandförderers ein Umlenkelement angeordnet ist und daß die flexiblen Führungseinrichtungen zwischen der aufnahmeseitigen Rolle des zweiten Bandförderers und dem Umlenkelement hindurchgeführt sind.

Bei dem erfindungsgemäßen Rundstapelbogenanleger ermöglichen die flexiblen Führungseinrichtungen eine nahezu reibungsfreie Führung des Bogenstapels um die Umlenktrommel, so daß zwischen den beiden Seiten des Bogenstapels keine Relativgeschwindigkeit vorliegt, wodurch beim Umlenken und bei der Abgabe an den Entnahmetisch die Beibehaltung der gleichmäßigen Schuppung und somit die gleichmäßigen Bogenabstände gewährleistet sind. Durch die federnde Vorspannung des Schwenkrahmens in Richtung der Umlenktrommel, beispielsweise durch eine Gasfeder, und durch die federnd elastische Festlegung des unteren Endes der flexiblen Führungseinrichtungen ist eine automatische Anpassung an die jeweils aufgelegte Bogenstapelhöhe gewährleistet. Ferner wird die Führung des Bogenstapels durch die seitlich der Aussparung befindlichen Führungsabschnitte der Rollen nicht beeinträchtigt. Durch die Überdeckung der Spalte zwischen den Rollen im Bereich der Aussparungen wird vermieden, daß Bogenteile zwischen die Rollen gelangen können. Die an sich sehr geringe Reibung wird durch Reduzierung der Kontaktfläche der Rollen mit den Bogen weiter verringert, wobei ein Reibungskontakt zwischen dem Führungsband und den Bogen nicht stattfindet, da es innerhalb der Aussparungen liegt und aufgrund seiner geringeren Dicke sich nicht in den Umfangsbereich der seitlichen Führungsabschnitte der Rollen erstreckt.

Eine Anpassung an unterschiedliche Bogenstapelhöhen im Bereich des Einlaufhohlkeils zwischen dem oberen Auflegetisch und der Umlenktrommel ist dann besonders einfach, wenn die die oberen Enden der flexiblen Führungseinrichtungen haltende Stange an den einen Enden von Schwenkhebeln sitzen, die jeweils zwischen einem oberen Anschlag und einem unteren Anschlag, gegen den sie vorgespannt sind, verschwenkbar sind, und wenn die anderen Enden der Schwenkhebel am Anlegerrahmen angelenkt sind.

Eine alternative Lösung der der Erfindung zugrundeliegenden Aufgabe besteht darin, daß der zweite Bandförderer an einem Schwenkrahmen sitzt, der am Anlegerrahmen angelenkt und zu der zum ersten Bandförderer gehörenden Umlenktrommel hin vorgespannt ist, daß die flexiblen Führungseinrichtungen die alleinigen Einrichtungen zum Andrücken der Bogen an die Umlenktrommel bilden und aus Bändern aus reibungsarmem Kunststoff, wie Polytetrafluorethylen, bestehen, wobei jedes Band von zwei Lagen gebildet wird, von denen die der Umlenktrommel zugewandte Lage auf dem zweiten Bandförderer im Bereich seiner Aufnahme als Überleitband aufliegend angeordnet ist, daß am Schwenkrahmen gegenüber der aufnahmeseitigen Rolle des zweiten Bandförderers ein Umlenkelement angeordnet ist und daß die Bänder zwischen der aufnahmeseitigen Rolle des zweiten Bandförderers und dem Umlenkelement hindurchgeführt sind.

Zweckmäßigerweise sind zur Unterstützung der Bogenstapelführung im unteren Bereich der Umlenktrommel zwischen den flexiblen Führungseinrichtungen untere Leitstücke angeordnet, die sich von einer an Armen des Schwenkrahmens gehaltenen Stange zwischen die flexiblen Führungseinrichtungen erstrecken und tangential auf der Aufnahmeseite des zweiten Rollenförderers enden. Die räumliche Zuordnung der unteren Leitstücke zu dem zweiten Bandführer bei dessen Verschwenken aufgrund sich ändernder Bogenstapelhöhen bleibt dabei erhalten.

Vorteilhafterweise sind zwischen den flexiblen Führungseinrichtungen obere Leitstücke aus elastisch biegsamem Material angeordnet, die sich von der die oberen Enden der flexiblen Führungseinrichtungen haltende Stange zu den unteren Leitstücken erstrecken und sich an den jeweiligen Bogenstapel anpassend und ihn auf die unteren Leitstücke führend an diesen anlegen. Dies ermöglicht eine zusätzliche reibungsarme Führung des Bogenstapels im oberen Bereich der Umlenktrommel, wobei sich die oberen Leitstücke auf den unteren Leitstücken abhängig von der jeweiligen Bogenstapelhöhe verschieben können.

Dabei sind die oberen und unteren Leitstücke vorzugsweise Bänder aus einem reibungsarmen Kunststoff.

Anhand von Zeichnungen wird ein Ausführungsbeispiel der Erfindung näher erläutert. Es zeigt:
- Fig. 1: schematisch einen Rundstapelbogenanleger in der Seitenansicht ohne Bogenförderung, wobei eine Seitenwand des Anlegerrahmens weggelassen ist.
- Fig. 2: in einer Ansicht wie Fig. 1 den Rundstapelbogenanleger in der Förderstellung eines Bogenstapels, der nicht gezeigt ist,
- Fig. 3: die Ansicht III-III von Fig. 2,
- Fig. 4: den Aufbau einer flexiblen Führungseinrichtung in der Seitenansicht,
- Fig. 5: die flexible Führungseinrichtung von Fig. 4 in der Unteransicht und
- Fig. 6: in einer Ansicht wie Fig. 1 eine Variante der flexiblen Führungseinrichtung.

Der in den Fig. 1 bis 3 gezeigte Rundstapelbogenanleger 1 hat einen Auflegetisch mit einem ersten Bandförderer 2, zu dem eine Umlenktrommel 3 und Rollen 4 und 5 gehören sowie ein nicht gezeigter Bandantrieb. Unterhalb der Umlenktrommel 3 ist ein Entnahmetisch mit einem zweiten Bandförderer 6 vorgesehen, dessen Förderband über Rollen 8, 9 und 10 geführt und durch einen nicht gezeigten Antrieb angetrieben ist.

Die Rollen 8, 9 und 10 sind an den Seitenteilen eines Schwenkrahmens 11 gelagert. Die Seitenteile sind im Bereich des abgabeseitigen Endes des zweiten Bandförderers 6 an den Seitenwänden des Anlegerrahmens 7 durch Schwenkzapfen 23 (Fig. 3) angelenkt und durch eine am Anlegerrahmen 7 verstellbar angreifende Gasfeder 44 in Richtung der Umlenktrommel 3 vorgespannt. Die Seitenteile des Schwenkrahmens 11 haben an ihrem der Anlenkung am Anlegerrahmen 7 gegenüberliegenden Ende jeweils einen sich nach oben erstreckenden Arm 12. Die Arme 12 der Seitenteile des Schwenkrahmens 11 sind durch eine Stange 14 verbunden. Im Abstand von der Rolle 8 in Richtung der Arme 12 sitzt an den Seitenteilen des Schwenkrahmens 11 fest oder drehbar ein Umlenkelement 13, das aus einer Rolle bestehen kann.

An jedem Seitenteil des Anlegerrahmens 7 ist mit Hilfe eines Schwenkzapfens 17 ein Schwenkhebel 15 angelenkt, der im Bereich seines dem Schwenkzapfen 17 gegenüberliegenden Endes eine die Schwenkhebel 15 verbindende Stange 16 trägt, an der im Abstand über der axialen Länge der Umlenktrommel 3 bandförmige, flexible, mit Rollen 32 (Fig. 4) versehene Führungseinrichtungen 18 angelenkt sind. Die flexiblen Führunsgeinrichtungen 18 bilden mit dem Auflegetisch des ersten Bandförderers 2 einen Einlaufhohlkeil für einen Bogenstapel. Die anderen Enden der flexiblen Führungseinrichtungen 18 sind über Federn 19 mit einer Stange 20 verbunden, die sich im unteren Bereich des Anlegerrahmens 7 zwischen dessen Seitenteilen erstreckt. Die flexiblen Führungseinrichtungen 18 sind zwischen der aufnahmeseitigen Rolle 8 des zweiten Bandförderers 6 und dem Umlenkelement 13 verschiebbar hindurchgeführt. In der in Fig. 1 gezeigten Stellung, in der kein Bogenstapel vorhanden ist, liegen die flexiblen Führungseinrichtungen 18 an dem Umlenkumfangsabschnitt der Umlenktrommel 3 an, während sie bei der in Fig. 2 gezeigten Stellung für die Bogenförderung sich durch Dehnung der Federn 19 an eine vorgegebene Bogenstapelhöhe automatisch angepaßt haben. In dieser Stellung ist der Schwenkrahmen 11 durch Zusammendrücken der Gasfeder 44 nach unten entsprechend der Bogenstapelhöhe verschwenkt.

Wie insbesondere aus Fig. 3 zu ersehen ist, sind zwischen den flexiblen Führungseinrichtungen 18 zusätzliche Führungen vorgesehen. Jede dieser Führungen hat ein unteres Leitstück 22, das an der die Arme 12 verbindenden Stange 14 befestigt ist, die sich auf der Höhe der Mitte der Umlenktrommel 3 oder etwas darunter befindet, und das mit seinem anderen Ende tangierend auf dem oberen, den Bogenstapel aufnehmendem Trum des zweiten Bandförderers 6 aufliegt. Da sich die unteren Leitstücke 22 durch Halterung am Schwenkrahmen 11 in der gleichen Weise wie der zweite Bandförderer 6 abhängig von der Bogenstapelhöhe verschwenken, ergibt sich nur eine geringe Verschiebung der unteren Leitstücke 22 im Bereich ihres Auflagenendes auf den zweiten Bandförderer 6, was von der Durchbiegung aufgrund der vorgegebenen Bogenstapelhöhe abhängt, wodurch die Länge der unteren Leitstücke 22 kurz ist und demgemäß die Reibung so gering wie möglich gehalten ist.

An der die Schwenkhebel 15 verbindenden oberen Stange 16, an der die flexiblen Führungseinrichtungen 18 angelenkt sind, sind zwischen den flexiblen Führungseinrichtungen 18 in Zuordnung zu den unteren Leitstücken 22 obere Leitstücke 21 befestigt, die mit ihrem anderen Ende auf den unteren Leitstücken 22 tangierend aufliegen. Bei der in Fig. 1 gezeigten Stellung, in der kein Bogenstapel gefördert wird, erstrecken sich die oberen Leitstücke 21 bis zur Aufnahmeseite des zweiten Bandförderers 6, bei der in Fig. 2 gezeigten Stellung, in der ein nicht gezeigter Bogenstapel gefördert wird, erstrecken sich die oberen Leitstücke 21 in der Kontaktebene der flexiblen Führungseinrichtungen 18 mit dem Bogenstapel, sind jedoch, um den Verlauf zeigen zu können, in Fig. 2 etwas nach rechts verschoben dargestellt. Das untere Ende der oberen Leitstücke 21 hat sich dabei auf den unteren Leitstücken 22 verschoben, wobei seine Leitfläche tangierend in die Leitfläche des unteren Leitstücks 22 übergeht. Die oberen Leitstücke 21 und die unteren Leitstücke 22 bestehen aus Polytetrafluorethylenbändern oder aus Federbandstahl.

Wie aus Fig. 3 zu ersehen ist, ist das rollenförmige Umlenkelement 13 an den Seitenteilen des Schwenkrahmens 11 über Stangenzapfen 27 gehalten, während die Rolle 8 des zweiten Bandförderers 6 über Rollenzapfen 30 gelagert ist. Die Umlenktrommel 3 ist über Achszapfen 28 an den Seitenteilen des Anlegerrahmens 7 gelagert. Die Auslenkung der an den Seitenteilen des Anlegerrahmens 7 über Schwenkzapfen 17 gelagerten Schwenkhebels 15 ist nach unten durch einen auslegerrahmenseitigen Anschlag 26 und nach oben entgegen der Vorspannung einer Feder 24 durch einen oberen Anschlag 25 begrenzt.

Der obere Auslegetisch ist durch einen um die Achse der Rolle 5 verschwenkbaren dritten Bandförderer 29 aus der in Fig. 1 gezeigten Ruhestellung in die in Fig. 2 gezeigte Arbeitsstellung verschwenkbar.

Der Aufbau der flexiblen Führungseinrichtungen 18 ist im einzelnen in Fig. 4 und 5 gezeigt. Die flexible Führungseinrichtung 18 ist mit einem oberen Haltestück 38 mit Hilfe einer Klemmschraube 31 an der die Schwenkhebel 15 verbindenden oberen Stange 16 festlegbar. Das obere Haltestück 38 ist über einen Endbolzen 37 gelenkig mit der flexiblen Führungseinrichtung 18 verbunden. Am unteren Ende ist an der flexiblen Führungseinrichtung 18 über einen weiteren Endbolzen 37 ein unteres Haltestück 39 angelenkt, das eine Bohrung 40 aufweist, an der die Feder 19 für die Befestigung der Stange 20 (Fig. 1), angebracht werden kann. Die flexible Führungseinrichtung 18 besteht aus Rollen 32, die in bekannter Weise durch Laschen 35 und Bolzen 36 so verbunden sind, daß die einzelnen Rollen 32 drehbar sind und die Lagen ihrer Achsen zueinander entsprechend dem Umfang der Umlenktrommel 3 oder in Anpassung an die Bogenstapelhöhe veränderbar sind.

Die Rollen 32 bestehen aus einem reibungsarmen Kunststoff und haben in ihrem zentralen Bereich eine sich über den ganzen Umfang erstreckende Aussparung 33. In dieser Aussparung ist ein in Fig. 4 und 5 gestrichelt gezeigtes Führungsband 41 auf der der Umlenktrommel 3 zugeordneten Seite angeordnet, dessen Dicke geringer ist als die Tiefe der Aussparungen 33. Dadurch werden die Spalte zwischen den Rollen 32 im Bereich der Aussparungen 33 überdeckt, so daß keine Bogenabschnitte in diese Spalte gelangen können. Ein Reibungskontakt zwischen dem Führungsband 41 findet nicht statt, da der Bogenstapel nur mit den seitlich der Aussparungen 33 vorhandenen Führungsabschnitten 34 der Rollen 32 in Kontakt steht.

Als flexible Führungseinrichtungen 18 können auch Bänder aus einem reibungsarmen Kunststoff, wie Polytetrafluorethylen, verwendet werden. Bei der in Fig. 6 gezeigten Variante besteht jede flexible Führungseinrichtung 18 aus einem zwei Lagen 18a und 18b aufweisenden Band. Die der Umlenktrommel 3 zugewandte innere Lage 18b wird nicht wie die äußere Lage 18a um das Umlenkelement 13 zur Stange 20 sondern als Überleitband auf den zweiten Bandförderer 6 geführt, auf dem es in seinem Aufnahmebereich aufliegt.

## Patentansprüche

1. Rundstapelbogenanleger mit einem Anlegerrahmen (7), an dem ein oberer Auflegetisch, der mit geschuppten Bogenstapeln beladbar ist und einen ersten Bandförderer (2) mit Rollen (4, 5) aufweist, eine Umlenktrommel (3), ein unterer Entnahmetisch, der einen zweiten Bandförderer (6) mit Rollen (8, 9) aufweist, dessen Aufnahmeseite gegenüber dem Abgabeabschnitt des ersten Bandförderers angeordnet ist, und im Abstand zueinander angeordnete flexible Führungseinrichtungen (18) zum Andrücken der Bogen an die Umlenktrommel angepaßt an die vorhandene Bogenstapelhöhe angeordnet sind, die mit ihren einen Enden oberhalb des oberen Auflegetisches gehalten sind, wobei sie mit der Umlenktrommel einen Einlaufhohlkeil bilden, und die mit ihren unteren Enden über elastisch dehnbare Elemente (19) jeweils an einer mit dem Anlegerrahmen verbundenen Stange (20) festgelegt sind, dadurch **gekennzeichnet,** daß der zweite Bandförderer (6) an einem Schwenkrahmen (11) sitzt, der am Anlegerrahmen (7) angelenkt und zu der zum ersten Bandfbrderer gehörenden Umlenktrommel (3) hin vorgespannt (44) ist, daß die flexiblen Führungseinrichtungen (18) die alleinigen Einrichtungen zum Andrücken der Bogen an die Umlenktrommel (3) bilden und mit aus einem Band von zueinander parallel angeordneten Rollen (32) bestehen, die im mittleren Bereich ihrer Längserstreckung eine ringförmige Aussparung (33) aufweisen, wobei in die Aussparungen (33) der Rollen (32) auf der der Umlenktrommel (3) zugewandten Seite der flexiblen Führungseinrichtungen (18) ein Führungsband (41) angeordnet ist, dessen Dicke kleiner ist als die Tiefe der Aussparungen (33), daß am Schwenkrahmen (11) gegenüber der aufnahmeseitigen Rolle (8) des zweiten Bandförderers (6) ein Umlenkelement (13) angeordnet ist und daß die Führungseinrichtungen (18) zwischen der aufnahmeseitigen Rolle (8) des zweiten Bandförderers (6) und dem Umlenkelement (13) hindurchgeführt sind.

2. Rundstapelbogenanleger nach Anspruch 1, dadurch **gekennzeichnet,** daß die die oberen Enden der flexiblen Führungseinrichtungen (18) haltende Stange (16) an den einen Enden von Schwenkhebeln (15) sitzen, die jeweils zwischen einem oberen Anschlag (25) und einem unteren Anschlag (26), gegen den sie vorgespannt (24) sind, verschwenkbar sind, und daß die anderen Enden der Schwenkhebel (15) am Anlegerrahmen (7) angelenkt (17) sind.

3. Rundstapelbogenanleger mit einem Anlegerrahmen (7), an dem ein oberer Auflegetisch, der mit geschuppten Bogenstapeln beladbar ist und einen ersten Bandförderer (2) mit Rollen (4, 5) aufweist, eine Umlenktrommel (3), ein unterer Entnahmetisch, der einen zweiten Bandförderer (6) mit Rollen (8, 9) aufweist, dessen Aufnahmeseite gegenüber dem Abgabeabschnitt des ersten Bandförderers angeordnet ist, und im Abstand zueinander angeordnete flexible Führungseinrichtungen (18) zum Andrücken der Bogen an die Umlenktrommel angepaßt an die vorhandene Bogenstapelhöhe angeordnet sind, die mit ihren einen Enden oberhalb des oberen Auflegetisches gehalten sind, wobei sie mit der Umlenktrommel einen Einlaufhohlkeil bilden, und die mit ihren unteren Enden über elastisch dehnbare Elemente (19) jeweils an einer mit dem Anlegerrahmen verbundenen stange (20) festgelegt sind, dadurch **gekennzeichnet,** daß der zweite Bandförderer (6) an einem Schwenkrahmen (11) sitzt, der am Anlegerrahmen (7) angelenkt und zu der zum ersten Bandförderer gehörenden Umlenktrommel (3) hin vorgespannt (44) ist, daß die flexiblen Führungseinrichtungen die alleinigen Einrichtungen zum Andrücken der Bogen an die Umlenktrommel (3) bilden und aus Bändern (18) aus reibungsarmem Kunststoff, wie Polytetrafluorethylen, bestehen, wobei jedes Band (18) von zwei Lagen (18a, 18b) gebildet wird, von denen die der Umlenktrommel (3) zugewandte Lage (18b) auf dem zweiten Bandförderer (6) im Bereich seiner Aufnahme als Überleitband aufliegend angeordnet ist, daß am Schwenkrahmen (11) gegenüber der aufnahmeseitigen Rolle (8) des zweiten Bandförderers (6) ein Umlenkelement (13) angeordnet ist und daß die Bänder (18) zwischen der aufnahmeseitigen Rolle (8) des zweiten Bandförderers (6) und dem Umlenkelement (13) hindurchgeführt sind.

4. Rundstapelbogenanleger nach einem der Ansprüche 1 bis 3, dadurch **gekennzeichnet,** daß zur Unterstützung der Bogenstapelführung im unteren Bereich der Umlenktrommel (3) zwischen den flexiblen Führungseinrichtungen (18) untere Leitstücke (22) angeordnet sind, die sich von einer an Armen (12) des Schwenkrahmens (11) gehaltenen Stange (14) zwischen die flexiblen Führungseinrichtungen (18) erstrecken und tangential auf der Aufnahmeseite des zweiten Rollenförderers (6) enden.

5. Rundstapelbogenanleger nach Anspruch 4, dadurch **gekennzeichnet,** daß zwischen den flexiblen Führungseinrichtungen (18) obere Leitstücke (21) aus elastisch biegsamem Material angeordnet sind, die sich von der die oberen Enden der flexiblen Führungseinrichtungen (18) haltenden Stange (16) zu den unteren Leitstücken (22) erstrecken und sich an den jeweiligen Bogenstapel anpassend und ihn auf die unteren Leitstücke (22) führend an diesen anlegen.

6. Rundstapelbogenanleger nach Anspruch 4 oder 5, dadurch **gekennzeichnet,** daß die oberen und unteren Leitstücke (21, 22) Bänder aus einem reibungsarmen Kunststoff sind.

## Claims

1. Feeding device for a stack of sheets along a curved path, with a feeding device frame (7), on which an upper depositing table, which can be loaded with stacks of irregular sheets and has a first conveyor belt (2), with rollers (4,3); a guide drum (3); a lower discharge table, which has a second conveyor belt (6) with rollers (8,9), the pick-up side of which belt (6) being arranged opposite the discharging section of the first conveyor belt, and flexible guide devices (18), arranged at a distance from one another, which devices press the sheet against the guide drum in a manner adapted to the height of the existing stack of sheets, which are held with one of their ends above the upper depositing table, wherein the guide devices form a hollow inlet wedge with the guide drum, and which, at their lower ends over resiliently extensible elements (13), are in each case connected to the feeding device frame (13), characterised in that the second conveyor belt (6) is mounted on a pivot frame (11), which is articulated to the feed device frame (7) and is pretensioned (44) in the direction of the guide drum (3) belonging to the first conveyor belt; in that that the flexible guide devices (18) form the only devices for pressing the sheets against the guide drum (3) and consist of a line of rolls (32) arranged parallel to one another, which have an annular recess (33) in the centre area of their length, wherein a guide belt (41) is disposed in the recesses (33) of the rolls (32) on the side of the flexible guide devices (18) opposite the guide drum (3), the thickness of which guide belt is less than the depth of the recesses (33); in that a guide element (13) is disposed on the pivoting frame (11) opposite the roll (8) on the pick-up side of the second conveyor belt (6); and in that the guide devices (18) are guided between the roll (8) of the second conveyor belt (6) on the pick-up side and the guide element (13).

2. Feeding device for a stack of sheets along a curved path according to claim 1, characterised in that the rod (16) retaining the upper ends of the flexible guide elements (18) is mounted at one end of pivot levers (15), each of which may be pivoted between a upper stop (25) and a lower stop (26), against which they are pretensioned; and in that the other ends of the pivot levers (15) are articulated (17) to the feed device frame (17).

3. Feeding device for a stack of sheets along a curved path, with feeding device frame (7), on which an upper depositing table, which can be loaded with stacks of irregular sheets and has a first conveyor belt (2), with rollers (4,5), a guide drum (3), a lower discharge table, which has a second conveyor belt (6) with rollers (8,9), the pick-up side of which belt (6) is arranged opposite the discharging section of the first conveyor belt, and flexible guide devices (18), arranged at a distance from one another, which devices press the sheets against the guide drum in a manner adapted to the height of the existing stack of sheets, which are held with one of their ends above the upper depositing table, wherein the guide devices form a hollow inlet wedge with the guide drum and at their lower ends over resiliently extensible elements (13) are in each case connected to the feeding device frame (13), characterised in that second conveyor belt (6) is mounted on a pivot frame (11), which is articulated to the feed device frame (7) and is pretensioned (44) in the direction of the guide drum (3) belonging to the first conveyor belt; in that the flexible guide devices form the only devices for pressing the sheets against the guide drum (3) and consist of strips (18) of low-friction plastics material, such as polytetraflouroethylene, wherein each strip (18) is formed of two layers (18a, 18b), of which the layer (18b) which faces the guide drum (3) is located on the second conveyor belt (6), in the pick-up area thereof, as a transfer belt; in that on the pivot frame (11), opposite the roll (8) of the second conveyor belt (6) on the pick-up side, there is located a guide element (13); and in that the strips (18) are guided between the roll (8) of the second conveyor belt (6) on the pick-up side and the guide element (13).

4. Feeding device for a stack of sheets along a curved path according to one of claims 1 to 3, characterised in that, to support the guiding of the sheet stack, lower guide pieces (22) are disposed in the lower area of the guide drum (3) between the flexible guide devices (18), which guide pieces extend from a rod (14) retained on the arms (12) of the pivot frame (11), between the flexible guide devices (18) and terminate tangentially on the pick-up side of the second roller conveyor (6).

5. Feeding device for a stack of sheets along a curved path according to claim 4, characterised in that upper guide pieces (21) of resiliently flexible material are disposed between the flexible guide devices (18), which guide pieces extend from the rod (16) holding the upper ends of the flexible guide devices (18) to the lower guide pieces (22) and abut on the stack of sheets in an appropriate manner in each case, and such that they guide the stack onto the lower guide pieces (22).

6. Feeding device for a stack of sheets along a curved path according to claim 4 or 5, characterised in that the upper and lower guide pieces (21,22) are belts made of a low-friction plastics material.

## Revendications

1. Dispositif d'alimentation de feuilles autour d'une trajectoire curviligne comprenant un cadre margeur (7) sur lequel sont disposés une table d'alimentation supérieure qui peut être chargée de piles de feuilles en nappe et qui comprend un premier convoyeur à bande (2) avec des rouleaux (4,5), une poulie de renvoi (3), une table de prélèvement inférieure qui comprend un deuxième convoyeur à bande (6) avec des rouleaux (8,9) dont le côté de réception est disposé en regard de la section de distribution du premier convoyeur à bande, et des dispositifs flexibles de guidage (18) pour appuyer les feuilles contre la poulie de renvoi, disposés à distance l'un de l'autre et adaptés à la hauteur actuelle de la pile de feuilles, les dispositifs de guidage étant maintenus à l'une de leurs extrémités au dessus de la table d'alimentation supérieure, formant avec la poulie de renvoi une ouverture en coin d'introduction, et qui sont attachés chacun à leurs extrémités inférieures par des éléments élastiques extensibles (19) à une barre (20) reliée au cadre margeur, caractérisé par le fait que le deuxième convoyeur à bande (6) est situé sur un cadre pivotant (11) qui est monté de manière articulée au cadre margeur (7) et qui est précontraint (44) par rapport à la poulie de renvoi (3) appartenant au premier convoyeur à bande, que les dispositifs flexibles de guidage (18) sont les seuls dispositifs destinés à presser les feuilles contre la poulie de renvoi (3), ces dispositifs consistant en une bande de rouleaux (32) disposés parallèlement les uns par rapport aux autres et comportant en une section centrale de leur étendue longitudinale un évidement annulaire (33), une courroie de de guidage (41) étant disposée dans les évidements (33) des rouleaux (32), du côté des dispositifs flexibles de guidage (18) orienté vers la poulie de renvoi (3), l'épaisseur de la courroie de guidage étant inférieure à la profondeur des évidements (33), qu'un élément de renvoi (13) est disposé sur le cadre pivotant (11) en face du rouleau (8) disposé du côté réception du deuxième convoyeur à bande (6) et que les dispositifs flexibles de guidage (18) sont engagés entre le rouleau (8) disposé du côté réception du deuxième convoyeur à bande (6) et l'élément de renvoi (13).

2. Dispositif selon la revendication 1, caractérisé par le fait que la barre (16) qui tient les extrémités supérieures des dispositifs flexibles de guidage (18), est située à l' une des extrémités de leviers pivotants (15) qui peuvent être pivotés chacun entre une butée supérieure (25) et une butée inférieure (26) par rapport à laquelle ils sont précontraints (24) et par le fait que les autres extrémités des leviers pivotants (15) sont montés de manière articulée (17) sur le cadre margeur 7.

3. Dispositif d'alimentation de feuilles autour d'une trajectoire curviligne comprenant un cadre margeur (7) sur lequel sont disposés une table d'alimentation supérieure qui peut être chargée de piles de feuilles en nappe et qui comprend un premier convoyeur à bande (2) avec des rouleaux (4,5), une poulie de renvoi (3), une table de prélèvement inférieure qui comprend un deuxième convoyeur à bande (6) avec des rouleaux (8,9) dont le côté de réception est disposée en regard de la section de distribution du premier convoyeur à bande, et des dispositifsflexibles de guidage (18) pour appuyer les feuilles contre la poulie de renvoi, disposés à distance l'un de l'autre et adaptés à la hauteur actuelle de la pile de feuilles, les dispositifs de guidage étant maintenus à l'une de leurs extrémités au dessus de la table d'alimentation supérieure, formant avec la poulie de renvoi une ouverture en coin d'introduction et qui sont attachés chacun à leur extrémités inférieures par des éléments élastiques extensibles (19) à une barre (20) reliée au cadre margeur, caractérisé par le fait que le deuxième convoyeur à bande (6) est situé sur un cadre pivotant (11) qui est relié de manière articulée au cadre margeur (7) et précontraint (44) par rapport à la poulie de renvoi (3) appartenant au premier convoyeur à bande, que les dispositifs flexibles de guidage sont les seuls dispositifs destinés à presser les feuilles contre la poulie de renvoi (3) et qu' ils consistent en des bandes (18) en matière plastique à faible friction, par exemple polytétrafluoréthylène, chaque bande (18) étant formée de deux couches (18a, 18b) dont la couche (18b) orientée vers la poulie de renvoi (3) est disposée, comme bande de transfert, sur le deuxième convoyeur à bande (6) au voisinage de la section de réception de celui-ci, qu'un dispositif de renvoi (13) est disposé sur le cadre pivotant (11) en face du rouleau (8) situé du côté réception du deuxième convoyeur à bande (6) et que les bandes (18) sont engagées entre le rouleau (8) situé du côté réception du deuxième convoyeur à bande (6) et le dispositif de renvoi (13).

4. Dispositif selon l'une quelconque des revendications 1 à 3, caractérisé par le fait que des éléments de guidage inférieurs (22) qui s'étendent entre les dispositifs flexibles de guidage (18) à partir d'une barre (14) maintenue par des bras (12) du cadre pivotant (11), et qui se terminent en tangente sur le côté réception du deuxième convoyeur à rouleaux (6), sont disposés dans une partie inférieure de la poulie de renvoi (3) entre les dispositifs flexibles de guidage (18) pour assister le guidage des piles de feuilles.

5. Dispositif selon la revendication 4, caractérisé par le fait que des éléments de guidage supérieurs (21) en matière élastiquement souple, qui s'étendent à partir de la barre (16) tenant les extrémités supérieures des dispositifs flexibles de guidage (18), vers les éléments inférieurs de guidage (22), et qui s'appuient sur chaque pile de feuilles en s'adaptant à celle-ci et en la guidant vers les éléments inférieurs de guidage (22), sont disposés entre les dispositifs flexibles de guidage (18).

6. Dispositif selon la revendication 4 ou 5, caractérisé par le fait que les éléments supérieurs et inférieurs de guidage (21, 22) sont des bandes en matière plastique de faible friction.
